# FASCICULE DE BREVET EUROPEEN

(11) **EP 0 012 067 B1**
(45) Date de publication et mention de la délivrance du brevet: **15.06.1983**
(21) Numéro de dépôt: 79400899.5
(22) Date de dépôt: 22.11.1979
(51) Int. Cl.: B63B 35/32, E02B 15/04

(54) **Dispositif de nettoyage des surfaces liquides**
Vorrichtung zur Reinigung von Flüssigkeitsoberflächen
Cleaning device for liquid surfaces

(30) Priorité: 04.12.1978 FR 7834077
(43) Date de publication de la demande: 11.06.1980
(73) Titulaire: Société d'Exploitation des Procédés EGMO (S.E.P. - EGMO) SARL, F-29283 Brest (FR)
(72) Inventeur: Bronnec, Jean Armand Louis, F-29200 Brest (FR)
(74) Mandataire: Chambon, Georges

## Description

L'invention concerne la récupération des matières flottantes et plus particulièrement des pollutions flottantes sur la surface des eaux à l'aide d'un dispositif de nettoyage comportant un appareil de récupération dont l'embouchure au moins est montée sur un élément flottant et un barrage flottant comprenant deux ailes qui divergent depuis les côtés latéraux de l'embouchure de l'appareil de récupération et dont les extrémités opposées sont tirées par un ensemble tracteur formé par au moins un engin remorqueur.

La surface des eaux, rivières, fleuves, mers est l'objet de rejets réguliers ou accidentels qui l'encombrent de divers déchets flottants solides ou liquides, certains rejets pouvant prendre les proportions de véritables fléaux comme, par exemple, les »marées noires« d'hydrocarbures.

Il existe divers types d'appareils de récupération de matières flottantes faisant appel à des noyens divers pour recueillir lesdites matières à la surface du plan d'eau: succion, noria, pompe à palettes, etc. Tous présentent une embouchure faiblement immergée qui est suivie d'un élévateur amenant les matières recueillies à une goulotte d'évacuation qui les déverse dans une cuve de décantation et de stockage. Très souvent l'appareil est monté sur une barge qui porte en même temps la cuve de décantation.

Pour obtenir un rendement suffisant il faut concentrer, rassembler les déchets en une véritable nappe, et que cette dernière soit animée d'un mouvement relatif vers l'embouchure de l'appareil. De mouvement relatif nécessaire à l'accroissement du rendement dans tous les cas est évidemment indispensable lorsque l'embouchure de l'appareil est une simple poche plus ou moins souple reliée par un tuyau flexible à un moyen de pompage, puisque pour se remplir la poche doit subir un véritable »chalutage«, en étant maintenne ouverte par des panneaux écasteurs et par le fait qu'elle est amarrée à un moyen d'attelage transversal rigide comme décrit dans les US-A-3 557 960 et U S-A-3 653 510.

Lorsque la nappe de matières flottantes présente dés l'origine une épaisseur suffisante et que l'on opère en eau relativement calme et à faible distance de la rive, le mouvement relatif de la nappe vers l'embouchure peut être obtenu par un dispositif de longues pales articulées, tel que décrit et revendiqué dans la demande de brevet français n° 2430350 au nom de la même déposante.

Dans les autres cas, nappe très mince et/ou surface agitée et/ou nécéssité d'opérer à une certaine distance du bord, il a été imaginé de »balayer« la surface de l'eau en utilisant un »barrage flottant« tracté par ses deux extrémités par des engins distincts comme selon US-A-3662891 ou FR-A-2174454, ou par un engin unique comme selon FR-A-1 528 855, tandis que la partie centrale du barrage est constituée par l'embouchure de l'appareil de récupération. L'appareil de récupération lui-même est flottant, c'est-à-dire monté sur une barge qui suit la translation du barrage soit par ses propres moyens lorsque la liaison avec l'embouchure est souple, soit en se laissant tirer plus ou moins librement lorsque cette liaison est rigide.

La traction de l'ensemble du barrage peut être effectuée par des engins terrestres à partir du rivage ou par des remorqueurs.

Sans parler des inconvénients propres au remorquage par des engins distinets, ailes du barrage constituant les moyens de traction de l'appareil de récupération et par conséquent rigidifiées par une tension importante et d'ailleurs inégale d'une aile à l'autre, il y a lieu de noter que, dans les barrages flottants existants, chacune des ailes est constituée par l'attelage en ligne d'éléments légers creux à parois minces gonflables ou rigides. Les parois sont en toile caoutchoutée ou plastifiée, ou en tissus plastiques ou encore en métal.

Cela entraîne pour le barrage une grande surface transversale offrant donc une grande résistance hydrodynamique à tout courant relatif, d'où des efforts detraction importants et présentant également une très forte prise au vent pour la partie émergée, tandis que les matériaux utilisés et la faible épaisseur des parois conduisent à une faible résistance aux efforts et aux chocs, d'où risques de rupture. La forme oblongue des éléments les empêche de s'adapter aux irrégularités d'une surface agitée (vagues ou clapotis) et fait que l'ensemble présente un encombrement important ne facilitant pas le transport et rendant la mise en service longue et onéreuse. Enfin un tel barrage tracté prend, à cause de la résistance hydrodynamique, une forme générale voisine d'une courbe connue en mécanique sous le nom de chaînette, c'est-à-dire la forme d'une »poche« à fond aplati d'où une mauvaise concentration des produits flottants.

L'invention prévoit un dispositif de nettoyage des surfaces liquides comportant un barrage flottant pour balayer la nappe des matières flottantes et la diriger en la concentrant vers l'embouchure d'un appareil de récupération, dans lequel le barrage a un faible tirant d'eau, une faible prise au vent, une très grande résistance mécanique à la traction, une grande souplesse, un encombrement minimal pour le transport et qui permet en outre, une mise en oeuvre aisée et rapide.

Selon l'invention, le dispositif selon le préambule de la revendication 1 est remarquable en ce que chacune des ailes du barrage flottant est constituée par un cordage flottant de bonne résistance et dont la tension est réglée de manière à permettre, lorsque le filin de remorquage est tendu au maximum, une souplesse suffisante pour suivre sensiblement les mouvements verticaux de la surface liquide sans toutefois autoriser la formation d'une courbure trop prononcée en projection horizontale.

L'invention sera mieux comprise et d'autres caractéristiques apparaîtront à la lecture de la description qui va suivre et à l'examen du dessin annexé qui représente un mode de réalisation de l'invention et dans lequel:
- les figures 1 et 2 sont des vues schématiques, à petite échelle, d'un dispositif de nettoyage selon l'invention, en service, respectivement en plan et en élévation;
- la figure 3 est une vue schématique par l'arrière du remorqueur des figures 1 et 2;
- la figure 4 montre, à beaucoup plus grande échelle, la section d'un brin du barrage flottant par un plan parallèle au plan longitudinal de symétrie du remorqueur.

Sur le dessin un dispositif de nettoyage d'une surface liquide comporte un ensemble tracteur, formé ici par un bateau remorqueur 10, qui tire un barrage flottant comprenant deux ailes 11 a et 11 b qui convergent vers l'arrière. Comme il a été dit ci-avant, l'ensemble tracteur pourrait comporter par exemple deux engins remorqueurs, ces engins pourraient être des véhicules terrestres lorsqu'il s'agit de nettoyer au voisinage immédiat du rivage, mais de toute façon l'ensemble tracteur est muni d'un moyen d'attelage 12 unique muni de trois points d'attache, à savoir un point d'attache 13a, 13b, à chacune de ses extrémités et un point d'attache central 14. Ce moyen d'attelage 12 s'étend transversalement par rapport au sens F du remorquage c'est-à-dire le sens d'avancement du dispositif. De préférence il est formé par un palonnier tubulaire de structure triangulée articulé en son sommet autour d'un axe vertical 15 porté par le remorqueur 10. Les points d'attache 13a, 13b, sont destinés respectivement à l'amarrage des extrémités des ailes 11a a et 11b du barrage flottant et doivent être aussi près que possible de la surface du plan d'eau. Pour cela il est avantageux que les bras 16a, 16b du palonnier soient libres en débattement autour d'une charnière horizontale 17 et qu'ils portent chacun à leur extrémité libre un flotteur 18a, 18b convenablement profilé et il suffit alors que les points d'attache 13a, 13b soient situés au voisinage immédiat du flotteur.

Cette disposition permet en outre, hors service, de replier les bras vers le haut comme représenté en traits interrompus à la figure 3 pour faciliter les manoeuvres du remorqueur 10.

Chacune des ailes 11 a et 11b du barrage flottant est constituée par un cordage flottant de forte résistance à la traction, de préférence en fibres synthétiques (polyamide ou polypropylène). La densité de ces fibres et le mode de tressage font que ces câbles, de type connu, flottent naturellement en restant immergés sur la moitié, ou un peu plus, de leur hauteur. A leurs extrémités opposées au palonnier les cordages 11 a et 11 b sont amarrés à un élément flottant 20 qui porte au moins l'embouchure 19 d'un appareil 21 de récupération de matières flottantes, les points d'attache 23a et 23b étant situés de part et d'autre de l'embouchure. Dans l'exemple représenté l'élément flottant 20 est une barge qui porte l'appareil de récupération 21 en entier et, en outre, de manière connue, une cuve 22 de décantation, mais l'élément flottant pourrait porter une simple poche reliée par un tuyau flexible à un moyen de pompage. Enfin l'élément flottant 20 est relié au point d'attache 14 central du palonnier 12 par un filin de remorquage 24. Cet élément flottant offre généralement une résistance suffisante au mouvement relatif de remorqueur pour que le filin 24 soit constamment tendu. Toutefois, si des courants éventuels poussaient l'élément 20 vers le remorqueur 10 en »donnant du mou« au filin 24, il faut que l'élément 20 soit muni d'un moteur dont l'hélice battant en arrière, assure la tension du filin 24.

Les points d'attache 23a, 23b des câbles 11 a et 11 b sur l'élément flottant sont plus rapprochés l'un de l'autre que les points d'attache 13a, 13b desdits câbles sur le palonnier 12. Par ailleurs les longueurs relatives du filin 24 et d'un cordage 11a a ou 11b sont telles que lorsque le filin 24 est tendu, les cordages 11a a et 11 b sont sensiblement rectilignes et ne conservent que la souplesse nécessaire pour suivre les mouvements verticaux de la surface liquide (voir figure 2) sans prendre de courbure en projection horizontale. Vu en plan (figure 1) l'ensemble du barrage flottant a donc l'aspect d'une tête de flèche dirigée vers l'arrière.

De préférence les valeurs relatives de la longueur du filin 24 et de l'envergure du palonnier 12 sont telles que l'angle formé par les deux ailes 11a, 11b est faible, de l'ordre de 10 à 20°. Par exemple, l'envergure du palonnier est d'environ 30 mètres et la longueur du filin est de 150 mètres.

Avantageusement mais non néccessairement, le barrage flottant est complété par une pluralité de brins flottants suppléméntaires, tels que 25 disposés en arête de poisson. Chaque brin 25 relie un point respectif 26 de l'une des ailes du barrage à un point 27, situé plus en arrière, du filin de remorquage 24 et présente une section voisine de celle desdites ailes mais se termine par une partie 28 très amincie au voisinage de son attache sur le filin 24.

Enfin il est préférable de prévoir pour les éléments du barrage flottant, c'est-à-dire les ailes 11a et 11b et les brins supplémentaires 25 éventuels, une section qui augmente légèrement de façon continue lorsqu'on va de l'avant vers l'arrière afin d'éviter les fuites de matières dues à l'épaississement de la nappe.

Le fonctionnement est le suivant. Le remorqueur 10 avance sur l'eau dont la surface est polluée. La pollution flottante, par exemple une nappe 30 (figure 4) d'hydrocarbure, passe sous les bras 16a, 16b du palonnier 12, le long du remorqueur et rencontre les ailes 11a, 11b du barrage flottant, puis lorsqu'ils existent, les brins supplémentaires 25. A chaque rencontre la nappe (ou la couche de déchets divers) est déviée comme indiqué par les flèches f à la figure 1, ce qui lui évite de s'accumuler et de s'épaissir au point de passer par-dessus ou par-dessous les brins sous l'effet des vagues et/ou de la vitesse. Si une petite partie passe par-dessus ou par-dessous le premier brin 25, elle est reprise par le deuxième brin 25 et ainsi de suite, la nappe se concentrant un peu plus à chaque fois vers l'axe médian en franchissant sans difficulté la partie amincie des brins 25 au voisinage du filin 24.

Il faut remarquer en outre que la position inclinée des ailes 11a, 11b et-des brins 25 par rapport à l'axe d'avancement F du dispositif fait que par rapport aux filets liquides longitudinaux f' (figure 4) la section rencontrée est une ellipse allongée de forme hydrodynamique (cas général de câbles de section circulaire).

Ainsi l'ensemble des déchets flottants se concentre de plus en plus vers l'axe longitudinal et vers l'arrière pour être »pris« dans l'embouchure 19 de l'appareil 21 de récupération.

Le dispositif peut ainsi fonctionner en continu si, par exemple, l'élément flottant 20 est une barge qui est remplacée par une autre dès qu'elle est pleine. En effet, la légèreté du système permet des manoeuvres d'amarrage et de largage extrêmement rapides. Il faut encore remarquer que la barge avec l'appareil de récupération se trouve dans le sillage du remorqueur donc dans une zône abritée et, dans le cas de pollution par des hydrocarbures, sur une nappe huileuse donc »aplatie« ce qui favorise la récupération.

## Revendications

1. Dispositif de nettoyage des surfaces liquides comportant un appareil de récupération (21) des matières flottantes dont l'embouchure (19) au moins est montée sur un élément flottant (20) et un barrage flottant comprenant deux ailes (11 a, 11 b) qui divergent depuis les côtés latéraux de l'embouchure (19) de l'appareil de récupération (21) et dont les extrémités opposées sont tirées par un ensemble tracteur (10), formé par au moins un engin remorqueur, et portant un moyen d'attelage (12) qui s'étend transversalement par rapport à l'axe de remorquage et qui est muni de trois points d'attache, un (14) en son milieu pour un filin de remorquage (24) amarré à son extrémité opposée à l'élément flottant (20) et un (13a, 13b) à chacune de ses extrémités le plus près possible de la surface de l'eau, pour l'amarrage de l'extrémité de l'aile correspondante du barrage flottant, caractérisé en ce que chacune desdites ailes est constituée par un cordage flottant (11 a, 11 b) de bonne résistance et dont la tension est réglée de manière à permettre, lorsque le filin de remorquage (24) est tendu au maximum, une souplesse suffisante pour suivre sensiblement les mouvements verticaux de la surface liquide sans toutefois autoriser la formation d'une courbure trop prononcée en projection horizontale.

2. Dispositif selon la revendication 1, caractérisé en ce que les longueurs relatives du moyen d'attelage (12) et du filin de remorquage (24) sont telles que les deux ailes (11a, 11b) du barrage flottant forment entre elles un angle faible de préférence inférieur à 20°.

3. Dispositif selon l'une des revendications 1 et 2, caractérisé en ce que le moyen d'attelage (12) est un palonnier tubulaire de structure triangulée articulé en son sommet autour d'un axe vertical (15) porté par un bateau remorqueur (10) et dont les bras (16a, 16b), libres en débattement autour d'une charnière horizontale (17), portent chacun à son extrémité un flotteur convenablement profilé (18a, 18b).

4. Dispositif selon l'une quelconque des revendications 1 à 3, caractérisé en ce qu'il comporte en outre une pluralité de brins flottants (25) supplémentaires disposés en arête de poisson, chacun d'eux étant attaché par l'une de ses extrémités en un point respectif (26) de l'une des ailes (11 a, 11 b) du barrage flottant et par son autre extrémité en un point (27) du filin central (24) de remorquage situé en arrière du premier par rapport au sens d'avancement (F) du dispositif, lesdits brins flottants présente une section voisine de celle des ailes du barrage mais se terminant par une section (28) très amincie au voisinage de leur attache sur le filin central de remorquage (24).

5. Dispositif selon l'une quelconque des revendications 1 à 4, caractérisé en ce que la section transversale des ailes (11 a, 11b) en ce que la section transversale des ailes (11 a, 11 b) du barrage flottant ainsi que celle des brins suppléméntaires (25) quand ils existent, augmente légèrment de façon continue en allant de l'avant vers l'arrière afin d'éviter les fuites des matières dues à l'épaississement de la nappe.

6. Dispositif selon la revendication 3, caractérisé en ce qu'un moyen de levage est prévu pour replier les bras du palonnier vers le haut, autour de la charnière horizontale (17), en fin d'opération, pour faciliter les manoeuvres du bateau remorqueur (10).

## Patentansprüche

1. Vorrichtung zur Reinigung von Flüssigkeitsoberflächen mit einer Einrichtung zum Rückgewinnen (21) schwimmender Stoffe, deren Mündungsöffnung (19) wenigstens auf einem schwimmenden Element (20) und einer schwimmenden Absperrung mit zwei Flügeln (11a, 11b) montiert ist, die von den beiden Seiten der Mündungsöffnung (19) der Rückgewinnungseinrichtung (21) divergieren und deren gegenüberliegende Enden von einer Schleppereinheit (10) gezogen werden, gebildet durch wenigstens ein Schleppschiff und eine Anhängeeinrichtung (12) tragend, die sich quer zur Schleppachse erstreckt und die mit drei Befestigungspunkten ausgestattet ist, einem (14) in ihrer Mitte für ein Schlepptau (24), befestigt an seinem gegenüberliegenden Ende am schwimmenden Element (20), und einem (13a, 13b) an jedem ihrer Enden so nahe wie möglich der Wasseroberfläche zum Befestigen des äußersten Endes des entsprechenden Flügels der schwimmenden Absperrung, dadurch gekennzeichnet, daß jeder der Flügel aus einem schwimmenden Tau (11 a, 11b) guter Festigkeit besteht und deren Spannung so geregelt ist, daß, wenn das Schlepptau (24) maximal gespannt ist, genügend Nachgiebigkeit möglich ist, um im wesentlichen den vertikalen Bewegungen der Flüssigkeitsoberfläche zu folgen, ohne jedenfalls die Bildung einer zu ausgeprägten Krümmung in horizontaler Projektion zuzulassen.

2. Vorrichtung nach Anspruch 1, dadurch gekennzeichnet, daß die relativen Längen der Anhängeeinrichtung (12) und des Schlepptaus (24) so sind, daß die beiden Flügel (11 a, 11 b) der schwimmenden Absperrung zwischen sich einen kleinen Winkel vorzugsweise unter 20° bilden.

3. Vorrichtung nach einem der Ansprüche 1 und 2, dadurch gekennzeichnet, daß die Anhängeeinrichtung (12) eine Dreiecks-Rohrtraverse ist, an ihrem Scheitel angelenkt um eine vertikale Achse (15), getragen von einem Schleppschiff (10), und deren Arme (16a, 16b), um ein horizontales Scharnier (17) frei schwingend, jeweils an ihrem äußersten Ende einen geeignet profilierten Schwimmer (18a, 18b) tragen.

4. Vorrichtung nach irgendeinem der Ansprüche 1 bis 3, dadurch gekennzeichnet, daß sie außerdem eine Anzahl schwimmender Seilenden (25) trägt, die zusätzlich im Fischgrätenverband angeordnet sind, wobei jedes von ihnen über eines seiner Enden an einer jeweiligen Stelle (26) eines der Flügel (11a, 11b) der schwimmenden Absperrung und über sein anderes Ende an einer Stelle (27) des zentralen Schlepptaus (24) befestigt ist, hinter dem ersten, bezogen auf die Bewegungsrichtung (F) der Vorrichtung, gelegen, wobei die schwimmenden Seilenden einen Schnitt nahe dem der Flügel der Absperrung aufweisen, aber in einem stark verjüngten Schnitt (28) nahe ihrer Befestigung am zentralen Schlepptau (24) enden.

5. Vorrichtung nach irgendeinem der Ansprüche 1 bis 4, dadurch gekennzeichnet, daß der Querschnitt der Flügel (lla, 11b) der schwimmenden Absperrung sowie der der zusätzlichen Seilenden (25), wenn sie vorliegen, von vorn nach hinten kontinuierlich leicht zunimmt, um das Entweichen der Stoffe aufgrund zunehmender Schichtdicke zu vermeiden.

6. Vorrichtung nach Anspruch 3, dadurch gekennzeichnet, daß eine Hebeeinrichtung vorgesehen ist, um die Arme der Traverse um das horizontale Scharnier (17) bei Betriebsende hochzuklappen, um die Manöver des Schleppschiffes (10) zu erleichtern.

## Claims

1. A device for cleaning liquid surfaces comprising an arrangement (21) for recovery of floating substances the mouth (19) of which at least is mounted on a floating element (20), and a floating barrage having two wings (11a, 11b) which diverge from the sides of the mouth (19) of the recovery arrangement (21) and the opposite ends of which are drawn by towing means (10) constituted by at least one tug and carrying hitching means (12) extending transversely relative to the towing axis and provided with three attachment points, one (14) in its centre for a towing rope (24) secured at its opposite end to the floating element (20) and one (13a, 13b) at each of its ends as close as possible to the surface of the water to secure the end of the corresponding wing of the floating barrage, characterised in that each of said wings is constituted by strong floating rope (11a, 11b) the tension of which is adjusted in such a way as to permit sufficient flexibility to substantially follow the vertical movements of the liquid surface when the towing rope (24) is stretched to its maximum, without allowing the formation of too marked a curve in the horizontal plane.

2. A device as in claim 1, characterised in that the relative lengths of the hitching means (12) and the towing rope (24) are such that the two wings (11a, 11b) of the floating barrage form between them a small angle, preferably less than 20°.

3. A device as in one of claims 1 and 2, characterised in that the hitching means (12) is a tubular pivoting arrangement of triangulated structure articulated at its apex about a vertical shaft (15) carried by a towing vessel (10) and each of the arms (16a, 16b) of which is free to swing about a horizontal pivot (17) and carries a suitably profiled f)oat(18a, 18b)atitsend.

4. A device as in any one of claims 1 to 3, characterised in that it also has a plurality of additional floating ropes (25) disposed in a herringbone pattern, each of these being attached at one end to a respective point (26) on one of the wings (11a, 11b) of the floating barrage and at the other end to a point (27) on the central towing rope (24) lying astern of the first one in relation to the direction of travel (F) of the device, said floating ropes exhibiting a section close to that of the wings of the barrage but ending in a very much thinner section (28) in the vicinity of their attachment to the central towing rope (24).

5. A device as in any one of claims 1 to 4, characterised in that the cross-section of the wings (11a, 11b) of the floating barrage and that of the additional ropes (25), when provided, increases slightly and continuously from the forward to the rearward end in order to avoid leakages of the substances as a result of the thickening of the slick.

6. A device as in claim 3, characterised in that lifting means are provided in order to fold the arms of the pivoting arrangement upwards about the horizontal pivot (17) at the end of operation in order to facilitate manoeuvring of the towing vessel (10).
